# FASCICULE DE BREVET EUROPEEN

(11) **EP 0 966 647 B1**
(45) Date de publication et mention de la délivrance du brevet: **19.02.2003**
(21) Numéro de dépôt: 98914898.6
(22) Date de dépôt: 11.03.1998
(51) Int. Cl.: F41G 3/06

(54) **LUNETTE DE TIR POUR ARME INDIVIDUELLE A POINTAGE ET MISE AU POINT AUTOMATIQUE**
ZIELFERNROHR FÜR INDIVIDUELLE WAFFE MIT AUTOMATISCHEM RICHTEN UND EINSTELLEN
TELESCOPIC SIGHT FOR INDIVIDUAL WEAPON WITH AUTOMATIC AIMING AND ADJUSTMENT

(30) Priorité: 12.03.1997 FR 9702937
(43) Date de publication de la demande: 29.12.1999
(73) Titulaire: Guary, Gabriel, 75001 Paris (FR); Kaladgew, Andre, 92800 Puteaux (FR)
(72) Inventeur: KALADGEW, André, F-92800 Puteaux (FR)
(74) Mandataire: Bérogin, Francis
(86) Numéro de dépôt international: FR9800495
(87) Numéro de publication internationale: WO98040688

(56) Documents cités:
- DE-A- 2 907 373
- DE-A- 3 325 755
- DE-A- 4 218 118
- FR-A- 2 344 807
- FR-A- 2 474 679
- US-A- 4 531 052
- US-A- 4 777 352

## Description

La présente invention est relative à une lunette de tir pour une arme individuelle destinée à permettre le tir de très haute précision pour la chasse, le tir sur cible et le tir anti-personnel.

Les techniques modernes de tir permettent des tirs à très longue distance par les tireurs d'élite équipés de nouvelles armes en calibre 12,7m/m, par exemple.

Or, les lunettes conventionnelles sont devenues limitées pour ce genre de tir car, à des distances de 1000 à 1500 mètres, l'erreur d'évaluation de la distance et d'interprétation de la flèche de la balle engendre des erreurs de tir. L'aide électronique et informatique est devenue indispensable.

Il existe depuis plusieurs années des lunettes utilisant le déplacement des traits formant le réticule de visée, ou déplacement de pixels sur un écran à cristaux liquides (LCD) couleur ou noir et blanc formant le réticule.

Mais le fait de déplacer le point de visée par rapport à l'axe central de visée de la lunette, engendre des erreurs de tir du fait de la déformation de la vue au travers de la lunette car, en dehors de la zone centrale de l'objectif, le reste de l'objectif est sujet au vignettage à savoir, un flou et une déformation visuelle. Le phénomène est connu en optique, celui-ci augmentant avec la distance tireur/cible.

De plus, tout tireur au fusil à lunette constate que le fait de déplacer son oeil par rapport à l'axe de visée central de la lunette, fait apparaître un halo noir empêchant la visée. Cela est d'autant plus visible que le diamètre des lentilles constituant l'objectif est petit.

Pour une cible de type char ou véhicule léger, cela n'a pas une influence déterminante car, du fait des dimensions importantes de la cible, une erreur de 20 ou 30 centimètres à l'impact n'empêchera pas de toucher la cible, mais pour le tir anti-personnel, la chasse ou le tir sur cible, du fait de la petite taille de la cible, il est impératif d'avoir une vision parfaite non déformée, c'est à dire que, quelle que soit la distance de la cible et la correction de tir apportée, la visée doit être centrée par rapport à l'axe de la lunette, afin d'éviter les erreurs de tirs du fait du vignettage de l'objectif.

On connaît également des documents DE-A-42 18 118 ; US-A-4 531 052 ET FR-A-2 474 679, des lunettes de tir comprenant des micro-moteurs ayant pour seule fonction de déplacer le réticule de la lunette à l'intérieur même d'un alésage ménagé dans la lunette de tir, ce qui oblige également le tireur à déplacer son oeil par rapport à l'axe de visée de la lunette, en faisant donc apparaître un halo noir empêchant la visée.

L'invention a pour but de remédier aux inconvénients mentionnés ci-dessus et ce, par des moyens simples, efficaces et peu coûteux.

A cet effet, l'invention a pour objet une lunette de tir pour arme individuelle, équipée d'au moins un micro-moteur et d'un télémètre à rayon laser qui détermine la distance entre le tireur et la cible et qui transmet la distance à un calculateur ayant en mémoire la flèche de la balle à cette distance, ledit calculateur commandant ledit micro-moteur en fonction de la distance déterminée et de la flèche de la balle à cette distance, caractérisée en ce que ladite lunette est montée pivotante sur un axe de rotation horizontal et en ce que le micro-moteur est placé de telle manière qu'il permet de faire pivoter la lunette autour de l'axe de rotation horizontal pour faire varier l'angle de la lunette par rapport à l'axe de l'arme sur lequel la lunette est destinée à être rapportée afin de corriger le tir en élévation ou abaissement par rapport à un point zéro, en fonction de la distance déterminée et de la flèche de la balle, en faisant ainsi varier la position du réticule de la lunette du point d'origine de visée au point de visée prévu à cette distance.

Ainsi, ce ne sont pas les traits constituant le réticule de visée qui se déplacent, mais l'ensemble de la lunette, par rapport à son axe original, de manière déterminée, grâce à un ou deux micro-moteurs, afin d'amener le point de visée du réticule à l'endroit déterminé, en fonction de la distance et de la flèche de la balle à cette distance. Le tireur s'apercoit à peine du déplacement de la lunette tout en ayant une vue parfaite de la cible. Il garde ainsi constamment le réticule pointé sur la cible. De plus, le tireur habitué aux lunettes conventionnelles n'est pas désorienté par la position du réticule.

La lunette de tir selon la présente invention peut éventuellement comporter en outre une ou plusieurs des caractéristiques suivantes :
- le micro-moteur est un micro-moteur pas à pas ;
- un deuxième micro-moteur est placé de telle manière qu'il permet de faire pivoter la lunette autour d'un axe vertical afin de corriger le tir en azimut à droite et à gauche par rapport à un point zéro en fonction de la direction du vent et/ou du déplacement de la cible ;
- la lunette de tir comprend des accus non rechargeables ;
- la lunette de tir comprend des accus rechargeables et des cellules solaires destinés à les recharger ;
- la lunette de tir comprend une caméra avec zoom, un écran LCD pouvant s'articuler autour de son attache, écran sur lequel est affiché le réticule de visée et diverses informations concernant le tir, un pointeur laser à rayon visible, un système d'enregistrement audio-vidéo, un émetteur-récepteur audio-vidéo, trois prises externes, un bâti permettant de fixer tous les éléments de la lunette, la fixation de l'ensemble sur l'arme de destination, et un capot de protection de l'ensemble.

Deux exemples de réalisation de l'invention vont maintenant être décrits en regard des dessins annexés, sur lesquels :
- la figure 1 est une vue en coupe longitudinale d'une lunette de tir selon un premier mode de réalisation de l'invention ;
- la figure 2 est une vue en coupe longitudinale d'une variante de la lunette de la figure 1 ;
- la figure 3 est une vue en coupe longitudinale d'une lunette de tir selon un deuxième mode de réalisation de l'invention ;
- la figure 4 est une vue en coupe longitudinale d'une variante de la lunette de la figure 3 ;
- les figures 5 à 9 sont de vues schématiques d'accessoires portés par la lunette et du fonctionnement de celle-ci.

Dans un premier mode de réalisation représenté à la figure 1, la lunette de tir 1 comprend un corps 30 monté sur un bâti support 8 et par exemple disposé dans un capot de protection 9. Le corps 30 est monté pivotant autour d'un pivot d'axe horizontal 7 lui même solidaire du bâti 8. Dans ce corps sont fixés, de manière connue en soi, des moyens optiques tels qu'un objectif et un oculaire. La lunette comprend en outre, portés par le corps 30, un réticule d'origine muni de ses molettes de réglage 19, un écran LCD 12 dont le but est d'afficher des informations au tireur (distance tireur/cible, munition engagée, état de charge d'accus, signal d'un calculateur représenté aux figures 6 et 7) et qui est placé au voisinage du réticule ou de l'oculaire. Un télémètre laser à rayon invisible 4, un calculateur 6, des accus d'alimentation électrique 5 rechargeables ou non, des cellules solaires 10 sont portés par le bâti support 8.

Deux micro-moteurs pas à pas 2 et 3 sont interposés entre le bâti support 8 et le corps 30 afin de pouvoir régler la position de l'ensemble de la lunette par rapport audit bâti 8.

Sur le capot sont en outre disposés deux prises externes : une prise 17 est prévue pour pouvoir positionner, au choix du tireur, trois contacteurs souples : un contacteur de remise à zéro du calculateur, un contacteur de mise en marche du système et un contacteur de sélection de la munition (standard, perforante, explosive, incendiaire, etc.) qui peut être automatique ou commandée manuellement ; une deuxième prise 18 est prévue, pour relier la lunette à une unité de programmation (figure 8), afin d'enregistrer les paramètres dont le calculateur à besoin (type de munition, balle, poids, flèche de la balle, sélection du modèle de réticule, etc.).

On utilise des moteurs "pas à pas" de manière préférée pour leur précision de positionnement et de maintien en position par rapport à d'autres types de micro moteurs, bien que ceux-ci puissent être employés sans sortir du cadre de l'invention.

Une variante du premier mode de réalisation est représentée à la figure 2 et ne diffère de ce mode que par l'implantation de certains éléments constitutifs. Un pointeur laser 15 à rayon visible est monté sur le bâti support 8 tandis que le télémètre laser à rayon invisible 4 est disposé directement sur le capot de la lunette. De plus, le réticule de visée n'est plus lié à des molettes de réglage.

Dans un deuxième mode de réalisation, la lunette de tir représentée à la figure 3 est encore placée dans un capot de protection 9 et est composée d'un écran LCD 12 orientable autour de son attache (figure 5), destiné à visualiser la cible et à afficher le réticule de visée ainsi que toutes les informations nécessaires au tir (figures 6 et 7), d'une caméra vidéo 11 équipée d'un zoom motorisé, d'un télémètre laser 4 à rayon invisible, d'un pointeur laser 15 à rayon visible, d'un calculateur 6, d'une unité de programmation (figure 8), d'un détecteur de munition à code barre, colorimétrique, ou magnétique, d'accus d'alimentation électrique rechargeables ou non 5, de cellules solaires 10, d'un ou de deux micro-moteurs pas à pas 2 et 3, d'un support 8 avec deux embases permettant de relier la lunette à l'arme. Le calculateur a en mémoire différents types de réticules que le tireur choisira d'afficher en fonction de son goût ou des circonstances de tir.

L'ensemble comprenant la caméra, le zoom, le pointeur laser et le télémètre laser est monobloc et est fixé sur une platine mobile, qui d'un coté, est tenue par le moteur pas à pas 2 pour une élévation ou un abaissement en site de l'ensemble autour d'un axe horizontal, et de l'autre côté peut être tenue par l'autre moteur pas à pas 3 pour une orientation en azimut à droite ou à gauche autour d'un axe vertical.

Il est prévu de coupler par l'intermédiaire d'une prise externe 16, un autre écran vidéo qui peut être fixé sur le casque d'un soldat par exemple, lui permettant de voir, de viser et tirer sans épauler l'arme. Cet écran permet, en restant en retrait, au coin d'une rue par exemple, de contrôler une zone, éventuellement de viser et tirer, sans s'exposer à la riposte, en ne laissant dépasser que l'arme.

Il est prévu une autre prise 17, pour pouvoir positionner là où le désire le tireur trois contacteurs souples de remise à zéro et de mise en marche de la lunette et de la sélection de la munition (standard, perforante, explosive, incendiaire, etc.)

Une troisième prise 18 est prévue, reliant la lunette à une unité de programmation (figure 8) afin d'enregistrer les paramètres dont le tireur à besoin (type de munition, balle, poids, flèche de la munition, etc.). Le pointeur laser est lui destiné à avoir un effet dissuasif lorsqu'il est utilisé par les forces de l'ordre par exemple.

Un système de cellules solaire 10 dont le but est de suppléer aux accus en place, mais en même temps de les recharger, est intégré à l'ensemble.

Une variante du deuxième mode de réalisation est représenté à la figure 4 et diffère de ce mode en ce qu'il comprend en outre un enregistreur de cassettes vidéo 13 et un micro émetteur-récepteur audio-vidéo 14.

Le système d'enregistrement vidéo 13 est prévu afin de pouvoir contrôler l'action par exemple à l'entraînement, ou lors d'interventions.

L'émetteur-récepteur audio-vidéo 14 est prévu afin qu'un Poste de commandement par exemple, puisse suivre les actions engagées, ou aussi envoyer des informations sur l'écran destiné au soldat.

Pour les deux modes de réalisation (et leurs variantes) de lunettes décrits ci-dessus, le principe commun est le déplacement à l'aide de micro-moteurs pas à pas de tout ou d'une partie de la lunette à la place du déplacement des traits formant le réticule dans les autres systèmes.

Dans le premier mode de réalisation, le tireur vise sa cible au travers de la lunette de tir 1 de manière classique, en actionnant le bouton de mise en marche, le tireur déclenche le télémètre laser 4 qui calcule la distance tireur/cible, et transmet l'information au calculateur. Ledit calculateur 6 ayant en mémoire la flèche de la balle à cette distance, détermine donc la nouvelle position du réticule de visée en fonction de la distance et de la flèche de la balle et déplace donc à l'aide du micro-moteur pas à pas 2, l'ensemble de la lunette 1 afin d'amener le réticule de visée à l'endroit de visée prévu afin que la balle arrive sur la cible à l'endroit déterminé. Le micro-moteur 3 permet de modifier l'orientation de la lunette en fonction du vent et/ou de la direction de déplacement de la cible.

Le dispositif selon l'invention permet donc de faire varier l'angle de l'ensemble la lunette par rapport à l'axe de l'arme et à l'axe initial de visée en site et/ou en azimut.

Le déplacement de la lunette étant peu perceptible et le réticule toujours centré dans la lunette, le tireur n'est donc pas gêné, ne perd pas la cible de vue et peut effectuer un tir au but réussi.

Le principe de fonctionnement du deuxième mode réalisation est identique à celui de la lunette de tir du premier mode, seul l'ensemble caméra-zoom et le télémètre laser sont déplacés par les micro-moteurs pas à pas 2,3 selon le même principe que précédemment. L'impression de mouvement de la lunette n'est pas du tout perçu par le tireur.

Du fait du principe de l'écran vidéo qui peut être regardé sous n'importe quel angle de vue, le tireur n'a plus besoin d'avoir le regard aligné dans l'axe de la lunette comme avec une lunette conventionnelle, il peut viser quelle que soit sa position par rapport à l'écran.

Par exemple, un soldat équipé d'un tel dispositif, peut à l'angle d'une rue, positionner l'arme en direction d'un secteur à contrôler en restant lui-même protégé derrière le mur formant l'angle de la rue.

## Revendications

1. Lunette de tir pour arme individuelle, équipée d'au moins un micro-moteur (2) et d'un télémètre à rayon laser (4) qui détermine la distance entre le tireur et la cible et qui transmet la distance à un calculateur (6) ayant en mémoire la flèche de la balle à cette distance, ledit calculateur (6) commandant ledit micro-moteur (2) en fonction de la distance déterminée et de la flèche de la balle à cette distance, **caractérisée en ce que** ladite lunette est montée pivotante sur un axe de rotation horizontal et **en ce que** le micro-moteur (2) est placé de telle manière qu'il permet de faire pivoter la lunette autour de l'axe de rotation horizontal pour faire varier l'angle de la lunette par rapport à l'axe de l'arme sur lequel la lunette est destinée à être rapportée afin de corriger le tir en élévation ou abaissement par rapport à un point zéro, en fonction de la distance déterminée et de la flèche de la balle, en faisant ainsi varier la position du réticule de la lunette du point d'origine de visée au point de visée prévu à cette distance.

2. Lunette de tir selon la revendication 1, **caractérisée en ce que** le micro-moteur (2) est un micro-moteur pas à pas.

3. Lunette de tir selon l'une quelconque des revendications 1 et 2, **caractérisée en ce qu'**un deuxième micro-moteur (3) est placé de telle manière qu'il permet de faire pivoter la lunette autour d'un axe vertical afin de corriger le tir en azimut à droite et à gauche par rapport à un point zéro en fonction de la direction du vent et/ou du déplacement de la cible.

4. Lunette de tir selon l'une quelconque des revendications précédentes, **caractérisée en ce qu'**elle comprend des accus non rechargeables.

5. Lunette de tir selon l'une quelconque des revendications précédentes, **caractérisée en ce qu'**elle comprend des accus rechargeables (5) et des cellules solaires (10) destinés à les recharger.

6. Lunette de tir selon l'une quelconque des revendications précédentes, **caractérisée en ce que** la lunette comprend une caméra avec zoom (11), un écran LCD (12) pouvant s'articuler autour de son attache, écran sur lequel est affiché le réticule de visée et diverses informations concernant le tir, un pointeur laser à rayon visible (15), un système d'enregistrement audio-vidéo (13), un émetteur-récepteur audio-vidéo (14), trois prises externes (16,17,18), un bâti (8) permettant de fixer tous les éléments de la lunette, la fixation de l'ensemble sur l'arme de destination, et un capot de protection de l'ensemble (9).

## Patentansprüche

1. Zielfernrohr für eine individuelle Waffe, ausgestattet mit zumindest einem Mikromotor (2) und mit einem Laserstrahl-Telemeter (4), der den Abstand zwischen dem Schützen und der Zielscheibe bestimmt und der diesen Abstand an einen Rechner (6) überträgt, der die Flughöhe der Kugel bei diesem Abstand in seinem Speicher hat, wobei dieser Rechner (6) den Mikromotor (2) als Funktion des bestimmten Abstands und der Flughöhe der Kugel bei diesem Abstand ansteuert, **dadurch gekennzeichnet, dass** das Zielfernrohr schwenkbar an einer horizontalen Drehachse angebracht ist und dass der Mikromotor (2) so platziert ist, dass er das Zielfernrohr um diese horizontale Drehachse herum schwenken kann, um den Winkel des Zielfernrohrs bezüglich der Achse der Waffe zu variieren, an welcher das Zielfernrohr eingesetzt werden soll, um den Schuss in der Anhebung oder Absenkung bezüglich eines Nullpunkts als Funktion des bestimmten Abstand und der Flughöhe der Kugel zu korrigieren, um so die Position des Fadenkreuzes des Zielfernrohrs vom ursprünglichen Zielpunkt zum bei diesem Abstand vorgesehenen Zielpunkt hin zu variieren.

2. Zielfernrohr nach Anspruch 1, **dadurch gekennzeichnet, dass** der Mikromotor (2) ein Schrittmikromotor ist.

3. Zielfernrohr nach einem der Ansprüche 1 und 2, **dadurch gekennzeichnet, dass** ein zweiter Mikromotor (3) so platziert ist, dass er es ermöglicht, das Zielfernrohr um eine vertikale Achse herum zu schwenken, um den Schuss im Flugwinkel nach rechts und nach links bezüglich eines Nullpunkts zu korrigieren, und zwar als Funktion der Windrichtung und/oder der Bewegung der Zielscheibe.

4. Zielfernrohr nach einem der vorangehenden Ansprüche, **dadurch gekennzeichnet, dass** es nicht-wiederaufladbare Akkus aufweist.

5. Zielfernrohr nach einem der vorangehenden Ansprüche, **dadurch gekennzeichnet, dass** es wiederaufladbare Akkus (5) und Solarzellen (10) aufweist, um diese Akkus wieder aufzuladen.

6. Zielfernrohr nach einem der vorangehenden Ansprüche, **dadurch gekennzeichnet, dass** das Zielfernrohr eine Kamera mit Zoom (11) aufweist, einen LCD-Bildschirm (12), der sich um seine Anbringung herum gelenkig bewegen kann, auf welchem Bildschirm das Sichtfadenkreuz sowie verschiedene Informationen bezüglich des Schusses angezeigt werden, einen Laserpointer (15) mit sichtbarem Strahl, ein Audio-Video-Aufzeichnungssystem (13), drei externe Anschlüsse (16, 17, 18), ein Gestell (8), das die Befestigung aller Elemente des Zielfernrohrs erlaubt, die Anbringung der Gesamtheit an der Zielwaffe sowie eine Schutzhaube (9) für die Anordnung.

## Claims

1. Telescopic sight for an individual weapon, comprising at least one micro-motor (2) and a laser beam rangefinder (4) which determines the distance between a marksman and a target and transmits the distance to a computer (6) having stored in memory a drop of a bullet at this distance, said computer (6) controlling said at least one micro-motor based upon the determined distance and the drop of the bullet at this distance, **characterized in that** said sight is pivotably mounted about an horizontal rotation axis and **in that** said micro-motor (2) is positioned so as to enable the sight to be pivoted about the horizontal rotation axis in order to vary the angle of the sight relative to the axis of the weapon on which the sight is intended to be mounted for correcting the aim up or down relative to a point zero, depending on the determined distance and the drop of the bullet, thereby adequately varying the position of the sight reticle from the original point of aim to a required point of aim at this distance.

2. Telescopic sight according to claim 1, **characterized in that** the micro-motor (2) is a step micro-motor.

3. Telescopic sight according to claim 1 or claim 2, **characterized in that** a second step micro-motor is positioned so as to enable the sight to be pivoted about a vertical axis in order to correct the aim in terms of bearing to the right or left relative to a point zero depending on the direction of the wind and/or the displacement of the target.

4. Telescopic sight according to any one of the preceding claims, **characterized in that** it has unrechargeable batteries.

5. Telescopic sight according to any one of the preceding claims, **characterized in that** it has rechargeable batteries (5) and solar cells (10) for the purpose of recharging the batteries.

6. Telescopic sight according to any one of the preceding claims, **characterized in that** the sight has a zoom camera (11), an LCD screen (12) which can be pivoted about its fixing, a screen on which the sight reticle is displayed along with various items of information relating to firing, a visible laser beam pointer (15); an audio-video recording system (13), an audio video transmitter-receiver (14), three external sockets (16, 17, 18), a frame (8)enabling all the sight components to be attached, a fixing for connecting the sight onto the weapon and a protective cap (9) for the sight.
